# EUROPÄISCHE PATENTSCHRIFT

(11) **EP 2 518 003 B1**
(45) Veröffentlichungstag und Bekanntmachung des Hinweises auf die Patenterteilung: **25.10.2017**
(21) Anmeldenummer: 12002596.0
(22) Anmeldetag: 13.04.2012
(51) Int. Cl.: B66F 9/075, B66F 17/00

(54) **Flurförderzeug mit höhenverstellbarem Lasttragmittel**
Industrial truck with height-adjustable load carrying device
Chariot de manutention doté d'un moyen de support de charges réglable en hauteur

(30) Priorität: 29.04.2011 DE 102011100913
(43) Veröffentlichungstag der Anmeldung: 31.10.2012
(73) Patentinhaber: Jungheinrich Aktiengesellschaft, 22047 Hamburg (DE)
(72) Erfinder: Allerding, Uwe, 21409 Embsen (DE); Behncke, Christoph, 23795 Bad Segeberg (DE); Düwel, Matthias, 22850 Norderstedt (DE)
(74) Vertreter: Hauck Patentanwaltspartnerschaft mbB

(56) Entgegenhaltungen:
- EP-A1- 2 172 413
- WO-A1-2009/130528
- JP-A- 57 131 021
- JP-A- 2008 127 178
- US-A- 5 995 001

## Beschreibung

Die vorliegende Erfindung betrifft ein Flurförderzeug mit einem entlang einem Hubgerüst in der Höhe verstellbaren Lasttragmittel, dessen aufgenommene Last von einem Lastsensor erfasst wird.

Es ist bekannt, an einem Flurförderzeug mit einem in der Höhe verstellbaren Lasttragmittel ein gut lesbares Tragkraftdiagramm anzubringen, das den Fahrer darüber informiert, welche Last bis in welche Höhe gehoben werden darf, um eine Kippgefahr für Fahrzeuge zu vermeiden oder zu verringern. Das Tragkraftdiagramm zeigt die maximal zulässige Last für unterschiedliche Lastschwerpunktabstände und für verschiedene Hubhöhen abhängig von der Fahrzeugausführung. Häufig ist das Tragkraftdiagramm in Form einer Matrix ausgeführt, deren Zeilen die zulässigen Hubhöhen und deren Spalten die Lastschwerpunktabstände angeben, wobei die Zellen der Matrix das zulässige Maximalgewicht zeigen.

Bei der Verwendung eines Tragkraftdiagramms muss der Bediener den richtigen Lastschwerpunktabstand ermitteln, die Last feststellen, die Ein-/Ausstapelhöhe abschätzen und anhand dieser Werte in der richtigen Spalte und Zeile des Diagramms die maximal zulässige Last ablesen. Den so erhaltenen Zahlenwert für die maximal zulässige Last muss der Fahrzeugbediener mit seinem geschätzten Lastwert vergleichen, um zu entscheiden, ob eine Kippgefahr besteht.

Ferner ist bekannt, bei Flurförderzeugen eine automatische Bestimmung der Kippgrenze aus der Last, der Hubhöhe, der Schubposition, der Neigeposition, des Lastschwerpunkts und des Fahrzeugschwerpunkts sowie weiterer fahrzeugspezifischer Eingangsgrößen durchzuführen. Hierbei wird ein mathematisches Verfahren zur automatischen Bestimmung der Kippgrenze durch eine Steuerung zyklisch durchgerechnet. Da die hierbei verwendeten Eingangsgrößen als gemessene Werte toleranzbehaftet sind, ergeben solche Verfahren einen erheblich zu großen Sicherheitsabstand von der physikalischen Kippgrenze. Die Verwendung von toleranzarmen Sensoren ist vergleichsweise aufwendig, so dass im Ergebnis der Fahrer zu früh und unnötig gewarnt wird.

Aus EP 2 172 413 A1 ist ein Verfahren zur Anzeige zulässiger Lasten an einem Flurförderzeug bekannt. Das Flurförderzeug besitzt ein Hubgerüst und eine Anzeigevorrichtung, bei dem durch die Anzeigevorrichtung ein Lastdiagramm dargestellt wird, das als Y-Achse eine Hubhöhenskala und als X-Achse eine Lastmomentwertskala besitzt. Ausgehend von einer senkrechten Linie für ein maximal absolut zulässiges Lastmoment, das durch die Lage des Schwerpunkts der Last in Bezug auf die Länge eines Lastaufnahmemittels und das Lastgewicht bestimmt wird, kann eine von der Last abhängige Grenzkurve für die Hubhöhe dargestellt werden.

Aus Patent Abstract of Japan JP 2008127178 ist eine Steuervorrichtung für eine Hubeinrichtung an einem Flurförderzeug bekannt, bei der zwischen einer schnellen und einer langsamen maximalen Hubgeschwindigkeit umgeschaltet werden kann. Das Umschalten der Hubgeschwindigkeiten erfolgt abhängig von der Standsicherheit der aufgenommenen Last.

Aus Patent Abstract of Japan JP 57131021 ist eine Anzeigevorrichtung vorgesehen, die eine Anzeige für ein Kippen des Flurförderzeugs besitzt.

Aus WO 2009/130528 A1 ist ein Flurförderzeug bekannt, bei dem ein Sensor zur Erfassung des Volumens und/oder der Dimensionen einer aufgenommenen Last vorgesehen ist. Anhand der gewonnenen Werte für die Abmessung der aufgenommenen Last kann die Kippsicherheit des Fahrzeugs bestimmt werden.

Aus US 5,995,001 ist ein Flurförderzeug mit einem Pantographen bekannt geworden, bei dem das Lasttragmittel neigbar ist und eine maximal zulässige Hubhöhe, abhängig von Schwerpunkt und Gewicht der Last bestimmt wird.

Der Erfindung liegt die Aufgabe zugrunde, ein Flurförderzeug zu schaffen, das bei der Verwendung von möglichst wenig Sensoren zuverlässig den einzuhaltenden Sicherheitsabstand von der physikalischen Kippgrenze des Fahrzeugs bestimmt.

Erfindungsgemäß wird die Aufgabe durch ein Flurförderzeug mit den Merkmalen aus Anspruch 1 gelöst. Vorteilhafte Ausgestaltungen bilden den Gegenstand der Unteransprüche.

Das erfindungsgemäße Flurförderzeug ist mit einem entlang einem Hubgerüst in der Höhe verstellbaren Lasttragmittel ausgestattet. Ferner ist das Flurförderzeug mit einem Lastsensor ausgestattet, der das Gewicht einer aufgenommenen Last auf dem Lasttragmittel erfasst. Das erfindungsgemäße Flurförderzeug besitzt eine Steuereinheit, an der ein oder mehrere Lastschwerpunkte manuell durch den Fahrer ausgewählt werden können. Die erfindungsgemäße Steuereinheit ermittelt anhand der erfassten Last eine zulässige Hubhöhe für den bzw. die ausgewählten Lastschwerpunkte. Bevorzugt zeigt die Steuereinheit dem Fahrer die ermittelte zulässige Hubhöhe an. Die erfindungsgemäße Steuereinheit erlaubt es dem Fahrer, durch die Auswahl von einem oder mehreren Lastschwerpunkten, die den Abstand des Lastschwerpunktes von einer Rückseite des Lasttragmittels angeben, zuverlässig eine maximale Hubhöhe zu ermitteln. Dies bedeutet, dass mit der Verwendung lediglich eines Lastsensors die erfindungsgemäße Steuereinheit zuverlässig auf eine maximale Hubhöhe ermitteln und den Fahrer über diese

Hubhöhe informieren oder weitere Schritte auslösen kann. Erfindungsgemäß erfolgt die Auswahl eines Lastschwerpunktes.

In einer bevorzugten Weiterbildung ist zusätzlich ein Höhensensor für das Lasttragmittel vorgesehen, der eine erfasste Hubhöhe an die Steuereinheit anlegt. Durch diese zusätzliche Information kann die Steuereinheit ein optisches und/oder akustisches Warnsignal erzeugen, wenn die erfasste Hubhöhe einen vorbestimmten Mindestabstand zu der ermittelten zulässigen maximalen Hubhöhe unterschreitet. An dieser Ausgestaltung ist wichtig, dass der Hubhöhensensor nicht dazu eingesetzt wird, in einem mathematischen Modell ein Kippmoment zu berechnen, sondern lediglich dazu, Warnsignale bei einer Annäherung der Hubhöhe an eine ermittelte maximale Hubhöhe zu erzeugen. Trotz des zweiten Sensors arbeitet die Steuereinheit des erfindungsgemäßen Flurförderzeugs lediglich mit einem Lastsensor, um die maximal zulässige Hubhöhe zu ermitteln.

In einer bevorzugten Weiterbildung ändert sich das erzeugte Warnsignal bei einer zunehmenden Annäherung des Lasttragmittels an die zulässige maximale Hubhöhe. Auf diese Weise kann die Bedienperson gewarnt werden, dass eine kritische Situation für das Flurförderzeug bei einem weiteren Anheben des Lasttragmittels droht.

Das erfindungsgemäße Flurförderzeug ist ein Schubmaststapler mit einem Schubsensor, der eine erfasste Stellung des Schubmastes an die Steuereinheit anlegt. Bei dem Schubmaststapler ist das Hubgerüst an einem Schubmasthalter vorgesehen, um in dem Bereich zwischen den Radarmen verschoben zu werden. Die Steuereinheit ermittelt die zuverlässige Hubhöhe abhängig von der erfassten Stellung des Schubmastes.

In einer bevorzugten Ausgestaltung ist die Steuereinheit dafür ausgebildet, zusätzlich eine Zielhubhöhe auszuwählen und für den gewählten Lastschwerpunkt eine maximal anhebbare Last für die Zielhubhöhe zu ermitteln und anzuzeigen. Bei dieser Ausgestaltung der Steuereinheit kann die Bedienperson des Flurförderzeugs in sehr einfacher Weise feststellen, ob eine gewünschte Ein- und Ausstapelhöhe für eine aufgenommene Last möglich ist oder zu einer kritischen Situation führen kann.

Ein bevorzugtes Ausführungsbeispiel wird nachfolgend näher erläutert. Es zeigt:
- Fig. 1: einen Schubmaststapler in einer perspektivischen Ansicht von der Seite,
- Fig. 2: eine vereinfachte Ansicht einer Steuereinheit und
- Fig. 3: eine schematische Ansicht zur Signalverarbeitung.

Fig. 1 zeigt in einer perspektivischen Ansicht von der Seite einen Schubmaststapler 10, der mit einem Zinkenverstellgerät 12 als Lasttragmittel ausgestattet ist. Das Zinkenverstellgerät 12 besitzt zwei Gabelzinken 14, die horizontal entlang dem Zinkenverstellgerüst verstellbar sind. Das Zinkenverstellgerät 12 kann in seiner Höhe entlang dem Hubmast 16 verstellt werden, wobei der Hubmast 16 in seinem Masthub teleskopartig ausgefahren werden kann. Abgestützt wird das Flurförderzeug lastseitig durch ein Paar von Radarmen 18. Der Hubmast 16 kann über einen Masthalter 20 entlang der Radarme vor und zurück geschoben werden.

Der Hubmast 16 ist mit einem analogen Drucksensor (nicht dargestellt) ausgestattet, der die an den Gabelzinken 14 angreifende Gewichtskraft einer aufgenommenen Last erfasst. Alternativ zu einem Drucksensor ist es auch möglich, indirekte Systeme zur Ermittlung des aktuellen Lastgewichts einzusetzen, bei denen beispielsweise eine Schätzung anhand des vom Pumpenmotor aufgenommenen Stroms herangezogen wird, um das Gewicht der Last zu erfassen.

Fig. 2 zeigt in einer vereinfachten Darstellung eine Anzeige- und Eingabeeinheit der erfindungsgemäßen Steuerung. Mit der Steuerung kann rechts unten in dem Feld 22 der Lastschwerpunkt eingegeben werden. Hierzu unterscheidet man zwischen drei verschiedenen Lastschwerpunkten, wobei der mittlere Lastschwerpunkt vorliegt, wenn eine Last mit einer gleichmäßigen Gewichtsverteilung vollständig auf dem Gabelzinken 14 positioniert ist. Ein fahrzeugseitiger Lastschwerpunkt kann beispielsweise um 10 cm fahrzeugseitig zu dem mittleren Lastschwerpunkt verschoben sein. Dieser fahrzeugseitige Schwerpunkt kann gewählt werden, wenn eine Last vollständig auf die Gabelzinken 14 aufgenommen wurde, sich aber in seiner Tiefe nicht über die gesamten Gabelzinken erstreckt, so dass bezogen auf die gesamte Länge der Gabelzinken die Last eher fahrzeugseitig auf dem Gabelzinken 14 ruht. Der lastseitige Lastschwerpunkt kann beispielweise 10 cm weiter vom Fahrzeugkörper entfernt sein, als der mittlere Lastschwerpunkt. Der lastseitige Lastschwerpunkt kann ausgewählt werden, wenn eine Last nicht vollständig auf die Gabelzinken aufgenommen oder die Last nur mit einem vorderen Abschnitt der Gabelzinken aufgenommen werden kann.

Neben den vorstehend beschriebenen drei Lastschwerpunkten können bei der erfindungsgemäßen Steuereinheit auch weitere Lastschwerpunkte vorgesehen sein. Es ist im Hinblick auf eine ergonomische Bedienung der Steuereinheit jedoch ausreichend, drei Lastschwerpunkte vorzusehen. Der von dem Fahrer geschätzte Lastschwerpunkt kann an dem Bedienfeld 22 eingegeben werden und wird nachfolgend dem Fahrer angezeigt. Wenn der Fahrer die Eingabe eines Lastschwerpunkts vergisst, so ist das System auf den ungünstigsten Fall, also einen weit von dem Fahrzeugkörper entfernt liegenden Lastschwerpunkt eingestellt.

Über das Anzeigefeld 24 wird das Gewicht der aufgenommenen Last angezeigt. Die notwendigen Werte hierfür liefert der Lastsensor.

Das Feld 26 zeigt den Istwert der Hubhöhe an, wie er vom Hubhöhensensor erfasst wurde. Alternativ ist es auch möglich, die Anzeige der Steuereinheit umzuschalten, so dass in Feld 26 nicht der Istwert der Hubhöhe angezeigt wird, sondern der zulässige Maximalwert der Hubhöhe, der sich aus dem Wert für die Last 24 und dem eingestellten Lastschwerpunkt 22 ergibt.

Wenn die Steuereinheit feststellt, dass das Lasttragmittel auf eine Hubhöhe angehoben wird, die einen vorbestimmten Mindestabstand, beispielsweise von 1 m zu der maximalen Hubhöhe unterschreitet, wird ein Warnsignal 28 erzeugt. Das Warnsignal 28 kann beispielsweise an dem Bedienfeld aufblinken und so den Fahrer vor einem Überschreiten der maximalen Hubhöhe warnen. Zusätzlich ist es auch möglich, dass ein Warnton 30 erzeugt wird, der beispielsweise in Lautstärke und Tonhöhe und/oder Tondauer variiert, je näher die Isthöhe an die zulässige Hubhöhe kommt.

Fig. 3 zeigt in einer schematischen Ansicht die Signalverarbeitung an der Steuereinheit 32. An der Steuereinheit 32 liegt über einen Anschluss 34 die gemessene Hubhöhe des Lasttragmittels an. Über den Anschluss 36 liegt an der Steuereinheit 32 das Lastgewicht von dem Lastsensor an. Über den Eingang 38 liegt der eingegebene Lastschwerpunkt an der Steuereinheit 32 an. Die Steuereinheit 32 ermittelt aus den anliegenden Werten von Lastschwerpunkt und Lastgewicht die zulässige Hubhöhe und vergleicht diese mit dem anliegenden Istwert der Hubhöhe. Wird festgestellt, dass ein Mindestabstand der Hubhöhe von der maximalen Hubhöhe unterschritten wird, so wird ein optisches Warnsignal über den Anschluss 40 und ein akustisches Warnsignal über den Anschluss 42 erzeugt.

Bei der Berechnung der maximal zulässigen Hubhöhe arbeitet die Steuereinheit mit Hilfe von vorbestimmten Werten, die spezifisch für das Fahrzeug mit einem Hubgerüst bestimmt sind. So wird für jede der möglichen Lastabstände jeweils für mehrere Hubhöhen das zulässige Maximalgewicht in der Steuerung hinterlegt. Durch Interpolation der hinterlegten Werte kann dann für den Istwert der aufgenommenen Last die maximale Hubhöhe bestimmt werden. Dieses Verfahren erfordert keine aufwendigen mathematischen Berechnungen und ist insofern einfach und zuverlässig.

## Patentansprüche

1. Flurförderzeug mit einem entlang einem Hubgerüst (16) in der Höhe verstellbaren Lasttragmittel (12), dessen aufgenommene Last von einem Lastsensor erfasst wird, und einer Steuereinheit (32), an der ein oder mehrere Lastschwerpunkte ausgewählt werden können und die anhand der erfassten Last eine zulässige Hubhöhe für den bzw. die ausgewählten Lastschwerpunkte ermittelt, wobei die auswählbaren Lastschwerpunkte einen Abstand des Lastschwerpunktes von einer Rückseite des Lasttragmittels angeben, **dadurch gekennzeichnet, dass** das Hubgerüst an einem Schubmast vorgesehen ist und ein Schubsensor eine erfasste Stellung des Schubmastes an die Steuereinheit anlegt und die Steuereinheit die zulässige Hubhöhe abhängig von der erfassten Stellung des Schubmastes ermittelt.

2. Flurförderzeug nach Anspruch 1, **dadurch gekennzeichnet, dass** zusätzlich ein Hubhöhensensor für das Lasttragmittel vorgesehen ist, der die erfasste Hubhöhe an die Steuereinheit (32) anlegt.

3. Flurförderzeug nach Anspruch 2, **dadurch gekennzeichnet, dass** die Steuereinheit ein optisches und/oder akustisches Warnsignal erzeugt, wenn die erfasste Hubhöhe einen vorbestimmten Mindestabstand zu der zulässigen Hubhöhe unterschreitet.

4. Flurförderzeug nach Anspruch 3, **dadurch gekennzeichnet, dass** das Warnsignal mit zunehmender Annäherung der Hubhöhe an die zulässige Hubhöhe sich verändert.

5. Flurförderzeug nach einem der Ansprüche 1 bis 4, **dadurch gekennzeichnet, dass** an der Steuereinheit zusätzlich eine Zielhubhöhe ausgewählt werden kann und die Steuereinheit für den gewählten Lastschwerpunkt die maximal anhebbare Last für die Zielhubhöhe ermittelt und anzeigt.

## Claims

1. An industrial truck with a load carrying device (12) which is heigth-adjustable along a mast (16) and whose lifted load is detected by a load sensor, and with a control unit (32) on which one or several load centres can be selected and which determines an acceptable lifting height for the selected load centre or centres on the basis of the detected load, wherein the selectable load centres indicate a distance of the load centre from a backside of the load carrying device, **characterised in that** the mast is provided on a reaching mast and a reach sensor applies a detected position of the reaching mast to the control unit, and the control unit determines the acceptable lifting height dependent on the detected position of the reaching mast.

2. The industrial truck according to claim 1, **characterised in that** a lifting height sensor is in addition provided for the load carrying device, which applies the detected lifting height to the control unit (32).

3. The industrial truck according to claim 2, **characterised in that** the control unit emits a visual and/or acoustic warning signal in case that the detected lifting height falls below a predetermined minimum distance from the acceptable lifting height.

4. The industrial truck according to claim 3, **characterised in that** the warning signal changes with increasing approach of the lifting height to the acceptable lifting height.

5. An industrial truck according to any one of the claims 1 to 4, **characterised in that** a desired lifting height can be selected in addition on the control unit, and the control unit determines and indicates the maximum movable load for the desired lifting height and for the selected load centre.

## Revendications

1. Chariot de manutention avec un moyen de support des charges (12) qui est réglable en hauteur le long d'un mât de levage (16) et dont la charge levée est détectée par un a capteur de charge, et avec une unité de commande (32) dans laquelle une ou plusieurs centre(s) de charges peuvent être sélectionnées et qui détermine une hauteur de levage permise pour le centre de charge ou les centres de charge sélectionné(es) à l'aide de la charge détectée, les centres de charge sélectionnées indiquant une distance du centre de charge d'un côté arrière du moyen de support des charges, **caractérisé en ce que** le mât de levage est pourvu sur un mât rétractable et qu'un capteur de rétraction applique une position détectée du mât rétractable à l'unité de commande, et l'unité de commande détermine la hauteur de levage acceptable en fonction de la position détectée du mât rétractable .

2. Chariot de manutention selon la revendication 1, **caractérisé en ce qu'**un capteur de la hauteur de levage est pourvu en addition pour le moyen de support des charges, qui applique la hauteur de levage détectée à l'unité de commande (32).

3. Chariot de manutention selon la revendication 2, **caractérisé en ce que** l'unité de commande émet un signal d'alarme visuel ou acoustique en cas que la hauteur de levage détectée n'atteint pas une distance minimale de la hauteur de levage acceptable prédéterminée.

4. Chariot de manutention selon la revendication 3, **caractérisé en ce que** le signal d'alarme change avec l'approchement de la hauteur de levage à la hauteur de levage acceptable.

5. Chariot de manutention selon l'une quelconque des revendications 1 à 4, **caractérisé en ce que** une hauteur de levage désirée peut être sélectionnée en addition sur l'unité de commande, et que l'unité de commande détermine et indique la charge maximale pouvant être levée pour la hauteur de levage désirée et pour le centre de charge sélectionné.
